# EUROPÄISCHE PATENTSCHRIFT

(11) **EP 1 227 459 B1**
(45) Veröffentlichungstag und Bekanntmachung des Hinweises auf die Patenterteilung: **04.05.2005**
(21) Anmeldenummer: 02001347.0
(22) Anmeldetag: 18.01.2002
(51) Int. Cl.: G09F 19/18

(54) **Informations-Anzeigesystem für Anlagen der Grundstoffindustrie, insbesondere für Walzwerke, die einen Kontrollstand zur Überwachung eines industriellen Prozesses umfassen**
Information display system for plants of the primary industry, particularly for rolling mills, where a control point for monitoring an indusrial process is present
Système d'affichage d'informations pour installations dans l'industrie primaire, en particulier pour laminoirs, avec une station de contrôle pour la surveillance d'un procédé industriel

(30) Priorität: 29.01.2001 DE 10103805
(43) Veröffentlichungstag der Anmeldung: 31.07.2002
(73) Patentinhaber: SIEMENS AKTIENGESELLSCHAFT, 80333 München (DE)
(72) Erfinder: Kemna, Andreas, 91052 Erlangen (DE); Klopsch, Achim, 91091 Grossenseebach (DE); März, Winfried, 90429 Nürnberg (DE); Schneider, Michael, 91369 Wiesenthau (DE)

(56) Entgegenhaltungen:
- WO-A-93/06511
- GB-A- 1 447 111
- US-A- 3 576 364
- US-A- 5 123 192

## Beschreibung

Die Erfindung betrifft ein System zum Bedienen und Beobachten einer Anlage der Grundstoffindustrie, insbesondere für Walzwerke, die einen Kontrollstand zur Überwachung eines industriellen Prozesses umfasst.

In der internationalen Patentanmeldung WO93/06511 A1 ist ein Informations-Anzeigesystem bekannt, welches ein transparentholographisch-optisches Element umfasst. In der Figur 1 ist ein derartiges Informations-Anzeigesystem gezeigt, welches in einem Flughafen-Überwachungstower eingesetzt wird. Mit dem Informations-Anzeigesystem werden verschiedene Informationen auf den Fenstern des Flughafen-Überwachungstowers projiziert. Die Anzeige der Informationen ist derart transparent ausgebildet, dass ein Beobachten der Abläufe hinter dem Fenster des Flughafen-Überwachungstowers möglich ist.

In der deutschen Gebrauchsmusterschrift DE 200 11 653 U1 ist eine Erfassungsvorrichtung für die Position oder Form eines Objektes bekannt. Diese Vorrichtung dient zur Erfassung der Position und/oder Form und/oder eines Objektes mit mindestens einer Signalaufnahmevorrichtung zur Erfassung von Signalen. Mit dieser Signalaufnahmevorrichtung werden Objekte innerhalb eines begrenzten Erkennungsraumes erfasst.

Des Weiteren ist von der Firma SAINT-GOBAIN Glas ein Glasprodukt bekannt, das auf Knopfdruck undurchsichtig (opak) bzw. auf einen zweiten Knopfdruck wieder transparent wird.

Aufgabe der Erfindung ist es, ein Informations-Anzeigesystem für Anlagen der Grundstoffindustrie, insbesondere für Walzwerke, zu finden, das ein Bedienen und Beobachten von zu visualisierenden Daten und ein Bedienen und Beobachten eines realen industriellen Prozesses der Anlage erleichtert.

Die Aufgabe wird erfindungsgemäß durch ein Informations-Anzeigesystem gemäß Anspruch 1 gelöst. Vorteilhafte Weiterbildungen des Verfahrens sind in den weiteren Ansprüchen angegeben.

Das erfindungsgemäße Informations-Anzeigesystem nach Anspruch 1 umfasst ein Informations-Anzeigesystem für Anlagen der Grundstoffindustrie, insbesondere für Walzwerke, die einen Kontrollstand zur Überwachung eines realen industriellen Prozesses aufweisen. Mit mindestens einer Projektionsvorrichtung zum Übertragen der zu visualisierenden technischen und physikalischen Daten, die von einer Recheneinheit zur Verfügung gestellt werden, sind die zu visualisierenden Daten an mindestens einer Projektionsfläche darstellbar. Die Projektionsvorrichtung kann z. B. einen Beamer umfassen.

Erfindungsgemäß wird mindestens ein Kontrollfenster des Kontrollstands als Projektionsfläche verwendet. Da das Kontrollfenster des Kontrollstands auch zum Bedienen und Beobachten des realen industriellen Prozesses dient, werden zwei verschiedene Beobachtungsfelder, d. h. die zu visualisierenden Daten und der reale industrielle Prozess, in einem gemeinsamen Sichtfeld ermöglicht.

Erfindungsgemäß ist das Kontrollfenster derart ausgebildet ist, dass es von durchsichtig auf undurchsichtig (opak) umschaltbar ist. Durch die Umschaltung des Kontrollfensters in den Zustand "opak", wird der reale industrielle Prozess ausgeblendet.

Gemäß Anspruch 2 wird das Kontrollfenster in mindestens zwei Bereiche derart unterteilt, dass diese gemeinsam und/oder unabhängig voneinander von durchsichtig auf opak umschaltbar sind. Bei dieser Ausgestaltung können gezielt je nach Anforderung Teilbereiche des realen industriellen Prozesses ausgeblendet werden bzw. gezielt im Hintergrund sichtbar geschaltet werden.

Gemäß den Ansprüchen 3 und 4 umfasst das Informations-Anzeigesystem ein Bediensystem , mit dem Bedienhandlungen berührungslos und/oder berührungsbehaftet erkannt werden. Mit diesem Bediensystem werden die von dem Informations-Anzeigesystem zur Verfügung gestellten Bedienhandlungen, welche im unmittelbaren Bereich der Projektionsfläche durchgeführt werden, erkannt.

Die Erfindung sowie weitere Vorteile und Details werden im folgenden anhand von einem schematisch dargestellten Ausführungsbeispiel in der Zeichnung näher erläutert.

Das Ausführungsbeispiel zeigt einen Kontrollstand 1 einer Anlage der Grundstoffindustrie, insbesondere für Walzwerke, in dem ein Steuermann 9 einen realen industriellen Prozess 10 beobachtet. Die in dem Kontrollstand 1 angeordneten Kontrollstandfenster 5, 6, 7 ermöglichen dem Steuermann 9 eine bestmöglichste Sicht zu dem realen industriellen Prozess 10. Über ein Bedienpult 8 kann der Steuermann 9 aktiv in den realen industriellen Prozess 10 eingreifen und somit Prozessverstellungen durchführen. Mit den Projektionsvorrichtungen 2, 3, 4, z. B. Beamer, werden die zu visualisierende Daten auf die Kontrollstandfenster 5, 6, 7 projiziert. Somit befinden sich im Sichtbereich des Steuermanns 9 die zu visualisierenden Daten sowie der reale industrielle Prozess 10. Über diskrete Bedienelemente, Tastatur oder dergleichen, können die Kontrollfenster 5, 6, 7 unabhängig voneinander oder gemeinsam von durchsichtig auf opak umgeschaltet werden.

## Patentansprüche

1. Informations-Anzeigesystem für Anlagen der Grundstoffindustrie, insbesondere für Walzwerke, die einen Kontrollstand zur Überwachung eines realen industriellen Prozesses aufweisen, das folgende Merkmale umfasst:
a) Mindestens eine Projektionsvorrichtung zum Übertragen der zu visualisierenden technischen und physikalischen Daten, die von einer Recheneinheit zur Verfügung gestellt werden;
b) mindestens eine Projektionsfläche zum Darstellen der zu visualisierenden Daten, wobei die Projektionsfläche mindestens ein Kontrollfenster des Kontrollstandes ist,
**dadurch gekennzeichnet, dass** das Kontrollfenster von durchsichtig auf opak umschaltbar ist.

2. System nach Anspruch 1,
**dadurch gekennzeichnet,**
**dass** das Kontrollfenster in mindestens zwei Bereiche unterteilt ist, welche gemeinsam und/oder unabhängig von einander von durchsichtig auf opak umschaltbar sind.

3. System nach Anspruch 1,
**dadurch gekennzeichnet,**
**dass** das Informations-Anzeigesystem ein Bediensystem beinhaltet.

4. System nach Anspruch 3,
**dadurch gekennzeichnet,**
**dass** das Bediensystem die von dem Informations-Anzeigesystem zur Verfügung gestellten Bedienhandlungen berührungslos und/oder berührungsbehaftet erkennt.

## Claims

1. Information display system for plants in the basic materials industry, in particular for rolling mills, which have a monitoring point for monitoring a real industrial process, which has the following features:
a) at least one projection device for transmitting the technical and physical data which are to be visualized and which are made available by an arithmetic-logic unit;
b) at least one projection surface for displaying the data which are to be visualized, the projection surface being at least one monitoring window of the monitoring point,
**characterized in that** the monitoring window can be switched over from translucent to opaque.

2. System according to Claim 1, **characterized in that** the monitoring window is subdivided into only two regions which can be switched over from translucent to opaque in common with and/or independently of one another.

3. System according to Claim 1, **characterized in that** the information display system includes an operating system.

4. System according to Claim 3, **characterized in that** the operating system detects in a contactless and/or non-contactless fashion the operations made available by the information display system.

## Revendications

1. Système d'affichage d'informations pour des installations de l'industrie primaire, notamment pour des laminoirs, qui ont un poste de contrôle pour la surveillance d'une opération industrielle réelle, qui comprend les caractéristiques suivantes :
a) au moins un dispositif de projection pour transmettre les données techniques et physiques à visualiser, qui sont mises à disposition par une unité informatique ;
b) au moins une surface de projection pour représenter les données à visualiser, la surface de projection étant au moins une fenêtre de contrôle du poste de contrôle,
**caractérisé en ce que** la fenêtre de contrôle peut passer de transparente à opaque.

2. Système suivant la revendication 1,
**caractérisé**
**en ce que** la fenêtre de contrôle est subdivisée en au moins deux parties qui peuvent passer en commun et/ou indépendamment l'une de l'autre de transparente à opaque.

3. Système suivant la revendication 1,
**caractérisé**
**en ce que** le système d'affichage d'informations comporte un système de commande.

4. Système suivant la revendication 3,
**caractérisé**
**en ce que** le système de commande identifie, sans contact et/ou sans être entaché d'un contact, les manipulations de commande mises à disposition par le système d'affichage d'informations.
